# EUROPÄISCHE PATENTSCHRIFT

(11) **EP 0 580 075 B1**
(45) Veröffentlichungstag und Bekanntmachung des Hinweises auf die Patenterteilung: **10.07.1996**
(21) Anmeldenummer: 93111335.1
(22) Anmeldetag: 15.04.1991
(51) Int. Cl.: A47B 88/04

(54) **Einzugsautomatik für Schubladen-Ausziehführungen**
Automatic telescopic device for drawer runners
Dispositif automatique d'emboîtement pour glissières de tiroirs

(30) Priorität: 26.06.1990 DE 4020277
(43) Veröffentlichungstag der Anmeldung: 26.01.1994
(62) Teilanmeldung aus: 91907639.8
(73) Patentinhaber: MEPLA-WERKE LAUTENSCHLÄGER GmbH & Co. KG, D-64354 Reinheim (DE)
(72) Erfinder: Lautenschläger, Gerhard, D-64395 Brensbach 1-Wersau (DE); Berger, Horst, D-33758 Stukenbrock-Schloss Holte (DE)
(74) Vertreter: Helber, Friedrich G., Dipl.-Ing.

(56) Entgegenhaltungen:
- DE-U- 9 013 161
- DE-U- 9 114 787

## Beschreibung

Die Erfindung betrifft eine Einzugsautomatik für Schubladen-Ausziehführungen nach dem Oberbegriff des Anspruchs 1.

Wälzkörper-gelagerte Ausziehführungen haben sich in großem Umfang durchgesetzt, weil die gelagerten Möbelteile auch bei schwerer Gewichtsbelastung sehr leichtgängig eingeschoben und ausgezogen werden können. Gerade dieser leichte Lauf solcher Ausziehführungen hat aber auch den Nachteil, daß eine eingeschobene Schublade sehr leicht versehentlich - beispielsweise beim Hängenbleiben eines Kleidungsstücks einer am Schrank vorbeigehenden Person - wieder etwas geöffnet wird.

Die Schubladenführungen sind daher in neuerer Zeit bereits so ausgebildet worden, daß sie die von ihr gehalterte Schublade bei Annäherung an die Schließstellung zwangsläufig in die ganz geschlossene Stellung überführen und dort mit einer - wenn auch geringen - Schließkraft halten.

Diese Halterung wird bei einer bekannten Schubladen-Ausziehführung der eingangs genannten Art (DE-B-1262 533) durch ein an der Führungsschiene um eine Achse zwischen zwei Endlagen verschwenkbares und durch eine Federanordnung bistabil in die Schwenk-Endlagen vorgespanntes Bauteil bewirkt, in welchem eine Aufnahme für einen an der Laufschiene vorgesehenen Vorsprung vorgesehen ist, welcher beim Schließen der Schublade vor Erreichen der Schubladen-Schließstellung in die Aufnahme einfahrt und den verschwenkbaren Bauteil mitnimmt. Nach Erreichen einer Totpunkt-Schwenkstellung kehrt sich die Richtung der auf den verschwenkbaren Bauteil wirkenden Feder-Vorspannung um, und der Bauteil wird - unter Mitnahme des Vorsprungs und somit der Schublade - in die Schließstellung verschwenkt. Bei einer solchen Einzugsautomatik ist es möglich, die der Schubladen-Öffnungsstellung zugeordnete Schwenk-Endstellung so zu legen, daß sie praktisch in bzw. unmittelbar vor der Totpunktstellung liegt, so daß also kein oder doch kein merklicher zusätzlicher Schließdruck erforderlich ist, um den Totpunkt zu überwinden. Wenn andererseits ein gewisser Druckpunkt erwünscht ist, ist dies durch eine entsprechende Verlegung der der Öffnungsstellung zugeordneten Schwenk-Endstellung des verschwenkbaren Bauteils ebenfalls verwirklichbar.

Bei einer anderen - nach dem Prioritätsdatum der vorliegenden Anmeldung veröffentlichten - Einzugsautomatik (EP-A-0 391 221) ist der Einzugsweg der Schublade dadurch verlängert, daß der verschwenkbare Bauteil zusätzlich zur Schwenklagerung noch über einen begrenzten Weg derart in Schubladen-Einzugsrichtung verschieblich angeordnet ist, daß er durch die Feder-Vorspannung im Anschluß an den Verschwenkvorgang noch zusätzlich in Schließrichtung verschoben wird.

Die bekannten Einzugsautomatiken können jedoch nur dann wirksam werden, wenn sich der verschwenkbare Bauteil beim Einschieben der zugeordneten Schublade auch tatsächlich in der der Öffnungsstellung zugeordneten Schwenk-Endlage befindet. Nun ist aber nicht auszuschließen, daß - z.B. durch unachtsame Montage der Führungsschiene - der verschwenkbare Bauteil sich in der der Schließstellung zugeordneten Schwenk-Endlage befindet. Dann ist die Einzugsautomatik ersichtlich nicht funktionsfähig und es ist sogar denkbar, daß die Schublade dann nicht ganz in die Schließstellung geschoben werden kann, weil der der Laufschiene zugeordnete Vorsprung dann an dem vor der Aufnahme liegenden Material des verschwenkbaren Bauteils anfährt, bevor die Schublade ganz geschlossen ist.

Es ist daher Aufgabe der vorliegenden Erfindung, die gattungsgemäße Einzugsautomatik so auszubilden, daß das verschwenkbare Bauteil für den Fall, daß es sich nicht in seiner, der jeweiligen Schubladenstellung zugeordneten Schwenk-Endlage befindet, bei Benutzung der Schublade stets selbsttätig in seine funktionsgerechte Stellung zurückkehrt. Diese Aufgabe wird bei einer Einzugsautomatik der eingangs genannten Art erfindungsgemäß durch die kennzeichnenden Merkmale des Anspruchs 1 gelöst.

Wenn sich bei der so ausgestalteten Einzugsautomatik der verschwenkbare Bauteil als in der der Schließstellung zugeordneten Endlage befindet, bevor der der Laufschiene Zugeordnete Vorsprung in die Aufnahme des schwenkbaren Bauteils eingetreten ist, tritt dieser Vorsprung zumindest über die federnde Rastnase hinweg, welche also dann wieder auffedert und den verschwenkbaren Bauteil bei einem kurzen Zurückziehen der Schublade in die der Öffnungsstellung zugeordnete Schwenk-Endlage mitnimmt. D.h. die Einzugsautomatik ist dann durch dieses kurze Zurückziehen der Schublade wieder funktionsfähig, ohne daß gesonderte schwierige Manipulationen nötig wären.

Der verschwenkbare Bauteil ist in einem gesonderten flachen langgestreckten Gehäuse gelagert, welches am horizontalen Profilschenkel der Führungsschiene vorzugsweise lösbar befestigt ist.

Eine solche lösbare Befestigung kann beispielsweise durch Anordnung des Gehäuses an der Unterseite des horizontalen Schenkels der Führungsschiene mittels in Bohrungen in diesem Profilschenkel eingeführter, vom Gehäuse vortretender Zapfen erfolgen, die dann entweder durch Vernietung oder durch Ausbildung eines elastischen Spreizzapfens das Gehäuse an der Führungsschiene festlegen. Alternativ und bevorzugt kann die Führungsschiene auch im Übergangsbereich zwischen ihrem horizontalen und dem hiervon rechtwinklig abgewinkelten, in die Laufschiene eintretenden Profilschenkel eine schlitzartige langgestreckte Aussparung aufweisen, in welche das Gehäuse passend in die bestimmungsgemäße Befestigungsstellung einführbar ist, wobei das Gehäuse einerseits die Einschubtiefe in die Aussparung begrenzende Anschläge und andererseits wenigstens zwei federnde Zungen aufweist, deren beim Einführen des Gehäuses in die Führungsschienen-Aussparung federnd zurückdrängbare freie Enden in der bestimmungsgemäßen Befestigungsstellung hinter die korpuszugewandte Innenfläche des hochgekanteten Profilschenkels auffedern und das Gehäuse gegen Zurückziehen aus der Aussparung sichern.

Der mit der Aufnahme des verschwenkbaren Bauteils zusammenwirkende Vorsprung kann entweder starr an der Laufschiene selbst oder alternativ und bevorzugt an einem das korpusäußere Vorderende der Laufschiene frontblendenseitig an der Schublade halternde Befestigungsbeschlag vorgesehen sein. Dieser Befestigungsbeschlag und der Vorsprung könmnen als integrales Kunststoff-Bauelement ausgebildet sein, wie auch das den verschwenkbaren Bauteil aufnehmende Gehäuse zweckmäßig aus Kunststoff hergestellt wird.

Die Größe des Einzugsweges ist bei einem ausschließlich verschwenkbaren Gehäuse gelagerten verschwenkbaren Bauteil von der Länge des Hebelarms abhängig, der zwischen der Lagerachse des verschwenkbaren Bauteils und der Aufnahme gegeben ist. Es ist ersichtlich, daß die Länge des Hebelarms wesentlich von den Abmessungen der Ausziehführungen abhängig ist und nicht sehr groß werden kann, d.h. somit auch der wirksame Einzugsweg beschränkt ist.

Eine Vergrößerung des Einzugsweges wird bei einer vorteilhaften Weiterbildung der Erfindung erreicht, welche sich dadurch auszeichnet, daß im Gehäuse eine mit dem verschwenkbaren Bauteil zusammenwirkende Kulissenführung ausgebildet ist, welche den verschwenkbaren Bauteil in der der Schubladen-Öffnungsstellung zugeordneten Schwenk-Endlage zwangsläufig in die die offene Mündung der Aufnahme in die mit dem Vorsprung ausgerichtete Stellung führt und beim Einfahren des Vorsprungs in die Aufnahme bei der Schließbewegung nach Verschwenkung in die der Schubladen-Schließstellung zugeordnete Schwenk-Endlage einen zusätzlichen, in Richtung der Schließbewegung verlaufenden Verschiebungsweg für den verschwenkbaren Bauteil zur Verfügung stellt, und daß eine Feder vorgesehen ist, welche auf den verschwenkbaren Bauteil eine in Richtung der Schubladen-Schließstellung gerichtete Vorspannkraft ausübt.

Dabei ist die Ausgestaltung zweckmäßig so getroffen, daß im Gehäuse wenigstens eine Kulissennut eingearbeitet ist, welche über den größeren Teil ihrer Länge geradlinig in Schubladen-Verschiebungsrichtung verläuft, an ihrem korpusäußeren Ende jedoch in einen zur zugeordneten Korpuswand geführten bogenförmigen Endabschnitt übergeht, und daß am verschwenkbaren Bauteil mit Abstand voneinander zwei in die Kulissennut vortretende Zapfen ausgebildet sind, deren Lage so gewählt ist, daß der eine in der der Öffnungsstellung der Schublade zugeordneten Endlage im bogenförmigen Abschnitt der Kulissennut steht, während der zweite Zapfen im vorderen Endbereich des geradlinig verlaufenden Abschnitts der Kulissennut steht.

Der Angriffspunkt der Feder am verschwenkbaren Bauteil wird dann so gewählt, daß die Wirkungslinie der Federspannung bei in der Öffnungsstellung befindlichem verschwenkbaren Bauteil zwischen den beiden Zapfen hindurch verläuft.

Diese Feder ist vorzugsweise eine am verschwenkbaren Bauteil einerseits und am Gehäuse andererseits angreifende langgestreckte Schraubenfeder, deren Länge so bemessen ist, daß sie in der Schubladen-Schließstellung eine Rest-Vorspannkraft auf den verschwenkbaren Bauteil ausübt.

Zweckmäßig ist die Schraubenfeder in einer im wesentlichen parallel zum geradlinig verlaufenden Abschnitt der Kulissennut verlaufenden langgestreckten Ausnehmung des Gehäuses angeordnet.

Die Erfindung ist in der folgenden Beschreibung mehrerer Ausführungsbeispiele in Verbindung mit der Zeichnung näher erläutert, und zwar zeigt:
- Fig. 1: eine Schnittansicht durch eine Ausziehführung der hier in Frage stehenden Art in einer quer zur Ausziehrichtung verlaufenden Schnittebene, wobei ein Abschnitt der die Führungsschiene halternden Korpuswand und der auf der Laufschiene aufgelagerten Schublade - ebenfalls im Schnitt - zusätzlich dargestellt sind;
- Fig. 2: eine Draufsicht auf ein Beispiel des an der Führungsschiene anzubringenden Teils einer Einzugsautomatik der hier in Frage stehenden Art;
- Fig. 3: eine Draufsicht auf den führungsschienenzugeordneten Teil eines Ausführungsbeispiels der erfindungsgemäßen Einzugsautomatik;
- Fig. 4: eine in Richtung des Pfeils 4 in Fig. 3 gesehene Ansicht des Gehäuses des führungsschienenzugeordneten Teils;
- Fig. 5: eine Ansicht des Gehäuses, gesehen in Richtung des Pfeils 5 in Fig. 3;
- Fig. 6: eine Draufsicht auf den im Gehäuse gemäß den Figuren 3 bis 5 angeordneten verschwenkbaren Bauteil;
- Fig. 7: eine Ansicht des verschwenkbaren Bauteils, gesehen in Richtung des Pfeils 7 in Fig. 6;
- Fig. 8: eine Ansicht des führungsschienenzugeordneten Teils, gesehen in Richtung des Pfeils 8 in Fig. 3, wobei die zugehörige Führungs- und Laufschiene, der anschließende Teil der Korpuswand und der Schublade in einer der Fig. 1 entsprechenden Darstellung jedoch strichpunktiert zusätzlich dargestellt sind;
- Fig.. 9: einen Teilabschnitt der Führungsschiene der in Fig. 1 gezeigten Ausziehführung im Bereich des Ausschnitts für den führungsschienenseitig anzubringenden Teil der Einzugsautomatik, und zwar gesehen in Richtung des Pfeils 9 in Fig. 1;
- Fig. 10: eine Schnittansicht, gesehen in Richtung der Pfeile 10-10 in Fig. 9;
- Fig. 11: eine Ansicht des Teilabschnitts der Führungsschiene, gesehen in Richtung des Pfeils 11 in Fig. 9;
- Fig. 12: eine Unteransicht auf einen vorderen Eckbereich einer Schublade mit einem das frontblendenseitige Ende der Laufschiene lösbar halternden Befestigungsbeschlag, an welchem integral der mit dem führungsschienenzugeordneten Teil des Ausführungsbeispiels zusammenwirkende Vorsprung vorgesehen ist;
- Fig. 13: eine Ansicht des Befestigungsbeschlags für das vordere Ende der Laufschiene, gesehen in Richtung des Pfeils 13 in Fig. 12;
- Fig. 14: eine Ansicht des Befestigungsbeschlages für das Vorderende der Laufschiene, gesehen in Richtung des Pfeils 14 in Fig. 12.

Figur 1 zeigt eine rechtwinklig zur Ausziehrichtung durch eine in ihrer Gesamtheit mit 20 bezeichnete Ausziehführung gelegte Schnittansicht, welche die Anordnung der Führungsschiene 22 an der zugehörigen Korpus-Tragwand 24 und die An ordnung der Laufschiene 26 unterhalb des Bodens 28 und neben der Innenfläche der den Boden nach unten überragenden Seitenwand 30 der Schublade 32 veranschaulicht. Die Führungsschiene 22 ist in üblicher Weise aus Blech gekantet und weist einen zur Befestigung an der Tragwand 24 vorgesehenen senkrechten Profilschenkel 34, einen rechtwinklig von diesem abgekanteten, die Schublade untergreifenden horizontalen Profilschenkel 36 und einen wiederum von diesem rechtwinklig nach oben umgekanteten und von unten in die zugehörige Laufschiene 26 eingreifenden Profilschenkel 38 auf, an dessen im Innern der Laufschiene ligendem Ende Laufbahnen für in einem Kunststoff-Käfig 40 gehalterten Wälzkörper, und zwar im speziellen Fall eine Reihe von Rollen 42 und zwei seitlich beabstandete Reihen von Kugeln 44 ausgebildet sind. Den Wälzkörpern sind entsprechende Laufbahnen im Innern der als ebenfalls aus Metallblech gekantetes, an der Unterseite offenes Hohlprofil ausgebildeten Laufschiene 26 zugeordnet.

Die die Schublade 32 bei Annäherung an die Schließstellung selbsttätig in die ganz geschlossene Stellung ziehende und geschlossen haltende Einzugsautomatik 46 ist in Fig. 1 nur strichpunktiert angedeutet, wobei erkennbar ist, daß diese Einzugsautomatik eine unterhalb der Laufschiene 26 im Bereich des Übergangs des Profilschenkels 38 zum Profilschenkel 36 angeordneten Teil 48 und einen von der Laufschiene in Abwärtsrichtung vorstehenden stiftartigen Vorsprung 50 aufweist, der entweder direkt an der Laufschiene 26 befestigt oder auch Teil eines die Laufschiene an der Schublade halternden Beschlages sein kann, wie im folgenden in Verbindung mit den Figuren 13 und 15 noch näher erläutert wird.

Figur 2 zeigt zur besseren Veranschaulichung eine gattungsgemäße Ausfuhrungsform des in Figur 1 nur strichpunktiert dargestellten führungsschienenzugeordneten Teils 48 der Einzugsautomatik 46 in einer Draufsicht, wobei der gattungsgemäße Teil im Gegensatz zum nachfolgend beschriebenen Ausführungsbeispiel der Erfindung mit entsprechenden gestrichenen Bezugszeichen versehen ist. Und zwar setzt sich dieser, anstelle des Teils 48 in Figur 1 angeordnete Teil 48' aus im wesentlichen drei Einzelteilen zusammen, nämlich einem flachen langgestreckten, vorzugsweise aus Kunststoff gespritzten oben offenen Gehäuse 52', einem flachen Bauteil 54', der zwischen zwei Schwenk-Endlagen um eine im wesentlichen senkrecht verlaufende Achse schwenkbar im Gehäuse 52' gelagert ist, und einer Feder, und zwar im speziellen Fall einer Schenkelfeder 56', welche mit einem Federschenkel derart am verschwenkbaren Bauteil 54' angreift, daß dieser bistabil in jeweils einer der beiden möglichen Endlagen gedrängt und in dieser Endlage gehalten wird. Durch eine äußere Kraft ist der verschwenkbare Bauteil 54' entgegen der beaufschlagenden Federkraft von der einen, z.B. von der in Figur 2 dargestellte, der Schubladen-Schließstellung zugeordnete, in die andere, in der Zeichnung strichpunktiert dargestellten, der Schubladen-Öffnungsstellung zugeordneten Schwenk-Endlage verschwenkbar. Dabei wird das durch die Vorspannung der Feder erzeugte Schließmoment zunächst immer geringer, bis es in einer Totpunktstellung verschwindet, um dann bei weiterer Verschwenkung wieder - jedoch im entgegengesetzten Drehsinn - zunehmend stärker wirksam zu werden. Die geometrische Zuordnung der Drehachse des verschwenkbaren Bauteils, der Abstützfläche der Feder und deren Lage ist hier so getroffen, daß die erwähnte Totpunktstellung unmittelbar vor Erreichen der der SchubladenÖffnungsstellung zugeordneten Endlage erreicht wird, so daß also das den verschwenkbaren Bauteil in dieser der Öffnungsstellung zugeordneten Schwenk-Endlage haltende Moment sehr gering ist und beim Einschieben einer Schublade keine merkliche Kraft zur Überwindung dieses Öffnungsmoments ausgeübt werden muß.

Der stiftartige Vorsprung 50 ist in Figur 2 unterhalb des Teils 48' strichpunktiert dargestellt, wobei durch den auf ihn weisenden Pfeil die Richtung angedeutet ist, mit welcher er sich beim Schließen der Schublade bewegt. Der verschwenkbare Bauteil steht dann noch in der strichpunktiert angedeuteten, der Öffnungsstellung der Schublade zugeordneten Schwenk-Endlage. Es ist erkennbar, daß der stiftartige Vorsprung 50 beim Fortschritt in Pfeilrichtung in die Aufnahme 64' einfährt und den schwenkbaren Bauteil im Gegenuhrzeigersinn verschiebt. Nach Überfahren des Totpunkts entsteht dann das erwähnte, in Schließrichtung wirkende Moment im verschwenkbaren Bauteil 54' und wird auf den stiftartigen Vorsprung 50 übertragen. Da dieser Vorsprung voraussetzungsgemäß starr mit der - ihrerseits die zugehörige Schublade 32 halternden - Laufschiene 26 verbunden ist, wird somit die Schublade zwangsläufig in die ganz geschlossene Stellung gezogen.

Aus Figur 2 wird jedoch ebenfalls klar, daß der stiftartige Vorsprung 50 nur aus der vorgegebenen Richtung eingreifen kann. Sollte sich der Vorsprung 50 einmal auf der falschen Seite des verschwenkbaren Bauteils 54' befinden, ist die Ausziehführung blockiert.

Die Figuren 3 bis 8 zeigen verschiedene Einzelheiten eines Ausführungsbeispiels nach der Erfindung, wobei die Figuren 3 und 8 den vollständigen führungsschienenzugeordneten Teil 48, die Figuren 4 und 5 das Gehäuse 52 und die Figuren 5 und 7 den verschwenkbaren Bauteil 54 zeigen. Das Gehäuse 52 ist relativ flach und langgestreckt ausgebildet, damit es in der in Figur 1 schematisch veranschaulichten Lage in eine - nachstehend in Verbindung mit den Figuren 9 bis 11 noch näher geschilderte schlitzartige Aussparung 58 in der Profilschiene 22 einführ- und in der bestimmungsgemäßen Funktionslage dann festlegbar ist. Das Gehäuse 52 und die Aussparung 58 sind deshalb derart passend zueinander ausgebildet, daß das Gehäuse 52 bis in Anlage an die im Ausschnitt 58 seitlich begrenzenden Wandabschnitte des Profilschenkels 38 einschiebbar ist, wofür rippenartige Anschläge 60 an den gegenüberliegenden Seiten des Gehäuses vorgesehen sind. An dem innerhalb der Führungsschiene und oberhalb des Profilschenkels 36 gelegenen Abschnitt des Gehäuses 52 sind beidseitig federnde Zungen 62 angeformt, welche beim Einschieben des Gehäuses 52 in die Aussaprung zunächst federnd zusammengedrängt werden, in der bestimmungsgemäßen Montagelage jedoch hinter die korpuszugewandte Innenfläche des Profilschenkels 28 auffedern und dann das Gehäuse gegen Zurückziehen aus der Aussparung sichern. Die Lage der Schwenkachse des verschwenkbaren Bauteils 54 und dessen äußere Form sind der Zeichnung zu entnehmen, wobei erkennbar ist, daß die Schwenkachse möglichst weit in Richtung zur Korpus-Tragwand 24 versetzt im Gehäuseinnern ausgebildet ist, und daß der verschwenkbare Bauteil 54 in seinem gegenüberliegenden freien Endbereich eine offen mündende schlitzartige Aufnahme 64 aufweist, in welche der bereits früher erwähnte stiftartige Vorsprung 50 eingreifen und den verschwenkbaren Bauteil mitnehmen kann.

Im Gehäuse 52 ist der schwenkbare Bauteil 54 gelagert, und zwar in diesem Falle so, daß einer anfänglichen Verschwenkbewegung des Bauteils 54 bei der Auslösung durch die in Schließrichtung bewegte Schublade 32 bzw. den mit dieser bewegten Vorsprung 50 anschließend noch eine geradlinig in Einschubrichtung verlaufende Einzugsbewgung angeschlossen wird, wodurch der wirksame Einzugsweg gegenüber den zuvor beschriebenen Ausführungsbeispielen wesentlich vergrößert wird. Um dies zu erreichen, ist der verschwenkbare Bauteil 54 nicht um eine fest Achse verschwenkbar am Gehäuse 52 gelagert, sondern in einer Kulissenführung, welche von zwei jeweils beidseitig mit Abstand voneinander vom Bauteil 54 vorspringenden Zapfen 70, 72 und je einer Kulissennut 74 in beiden, den Bauteil 54 zwischen sich aufnehmenden Gehäuse-Deckwänden gebildet wird. Die Kulissennut(en) 74 ist bzw. sind über den größten Teil ihrer Längserstreckung geradlinig ausgeführt, geht jedoch am Vorderende in einen bogenförmigen Abschnitt 74' über, in welchen der Zapfen 72 beim Aufziehen der Schublade gelangt und dann - dem bogenförmigen Verlauf des Abschnitts 74' entsprechend - abgelenkt wird, woraus die Verschwenkbewegung des Bauteils 54 resultiert, welche den Austritt des laufschienenzugeordneten Vorsprungs 50 aus der Aufnahme 64 ermöglicht. Der Bauteil 54 wird durch eine langgestreckte Schraubenfeder 56 in die der Schubladen-Schließstellung zugeordnete Endlage vorgespannt, wobei das Ende der Schraubenfeder 56 in einer Öffnung 78 des Bauteils 54 und das andere Ende im korpusinneren Endbereich einer im Gehäuse 52 vorgesehenen und parallel zum geradlinigen Abschnitt der Kulissennut 74 verlaufenden, die Schraubenfeder aufnehmenden Ausnehmung 80 gehalten ist. Der Angriffspunkt der Schraubenfeder 56 am verschwenkbaren Bauteil 54 ist so gewählt, daß die Wirkungslinie der von ihr auf den Bauteil 54 ausgeübten Federspannung in der Öffnungsstellung des Bauteils 54 zwischen den beiden Zapfen 70, 72 hindurch verläuft, wodurch der Bauteil so lange in der Öffnungsstellung gehalten wird, bis durch die beginnende Verschwenkbewegung beim Einfahren des Vorsprungs 50 in die Aufnahme 64 der Zapfen 70 aus dem bogenförmigen Abschnitt 74' der Kulissennut 74 freikommt und in den geradlinigen Abschnitt übertritt. Dann vermag die Feder den Bauteil ganz ins Korpusinnere zurückzuziehen, wodurch dann auch die Schublade in die ganz geschlossene Stellung gezogen und dort gehalten wird.

Es ist ersichtlich, daß bei diesem Ausführungsbeispiel die Länge des Einzugsweges praktisch ausschließlich von der Länge des geradlinigen Teils der Kulissennut 54 abhängt. Eine Verlängerung der Kulissennut hat natürlich zwangsläufig auch eine Verlängerung des Gehäuses 52 zur Folge, wobei dann auch die entsprechende Aussparung 58 in der Führungsschiene 22 entsprechend verlängert werden müßte. Um die Führungsschiene 22 nicht durch eine zu lange Aussparung 58 zu schwächen, kann es dann erforderlich sein, das Gehäuse 52 an der Unterseite des Profilschenkels 36 zu befestigen. Die Führungsschienen-Aussparung 58 entfällt dann und die zu befürchtende Schwächung der Führungsschiene ist vermieden.

Am verschwenkbaren Bauteil ist nun - gesehen in Einschubrichtung der Schublade - vor der Aufnahme 64 eine federnde Rastnase 82 vorgesehen, die - wie in Figur 3 erkennbar ist - in der vorderen, der Schubladen-Öffnungsstellung zugeordneten Endlage des Bauteils 54 ins Innere des Gehäuses zurückgezogen ist, in der - in Figur 3 nur strichpunktiert dargestellten - rückwärtigen Endlage jedoch vom Gehäuse vortritt. Wenn der Bauteil 54 bei der Montage oder durch Manipulationen bei ausgebauter Schublade in der korpusinneren Endlage steht, ohne daß dies durch den laufschienenzugeordneten Vorsprung 50 ausgelöst wurde, wäre die Einzugsautomatik nicht nur wirkungslos, sondern die Schublade könnte auch nicht ganz eingeschoben werden, weil der Vorsprung 50 an dem vor der Aufnahme 64 liegenden Material des Bauteils 54 anfahren würde, bevor die Schublade ganz geschlossen ist. Die Rastnase 82 ermöglicht es jedoch, in einem solchen Falle den Vorsprung 50 zu fangen und dann beim einmaligen Zurückziehen der Schublade den schwenkbaren Bauteil 54 wieder in die vordere Endlage zu überführen, worauf die Einzugsautomatik wieder voll funktionsfähig ist.

Die Figuren 9 bis 11 zeigen den Abschnitt der Führungsschiene 22, in welchem die schlitzartige Aussparung 58 zur Aufnahme des Teils 48 (gemäß Fig. 3 bis 8) vorgesehen ist. Erkennbar ist, daß der im Profilschenkel 38 ausgebildete Teilabschnitt 58a in der Aussparung 58 etwas breiter als der sich im Profilschenkel 36 fortsetzende Teilabschnitt 58b ist, so daß der Profilschenkel 36 - in Blickrichtung auf die Flachseite des Profilschenkels 38 - seitlich einspringende leistenartige Bereiche bildet, denen in den schmalen Stirnflächen des Gehäuses 52 des Teils 48 horizontal verlaufende Nuten 59 mit passendem Querschnitt zugeordnet werden können, wie sie im Gehäuse des in Verbindung mit den Figuren 3 bis 8 beschriebenen Ausführungsbeispiel dargestellt sind.

In den Figuren 12 bis 14 ist ein Befestigungsbeschlag 90 für das Vorderende der Laufschiene 26 gezeigt, der als solcher an sich bekannt ist und deshalb auch nicht näher beschrieben wird. Zur Funktion dieses Beschlages 90 sei nur erwähnt, daß an einem Hebelarm eines als doppelarmiger Hebel ausgebildeten Halterungsarms 92 ein Vorfsprung 94 vorgesehen ist, der in eine entsprechende Aufnahmeöffnung in der zugewandten Seitenfläche der Laufschiene 26 einrastbar ist. Durch Drücken des anderen Hebelarms des Halterungsarms 92 ist die Laufschiene entrastbar.

Neu und im Zusammenhang mit der vorliegenden Erfindung wesentlich ist jedoch die Anordnung des Vorsprungs 50 an diesem Befestigungsbeschlag 90, wofür dessen Grundplatte 96 entsprechend geformt ist. In einem bis in unmittelbar neben die Laufschiene 26 geführten Bereich dieser Grundplatte ist dann der Vorsprung 50 vorgesehen, wobei es sich - bei Herstellung des Befestigungsbeschlages 90 aus Kunststoff - anbietet, den Vorsprung 50 einstückig an der Grundplatte 96 anzuspritzen. Dabei ist es dann möglich, den Vorsprung 50 gegen seitliche Biegebeanspruchung durch eine (oder mehrere nicht gezeigte) Versteifungsrippe(n) 98 zu stabilisieren.

## Patentansprüche

1. Einzugsautomatik (46) für Schubladen-Ausziehführungen (20) mit einer an der Korpus-Wand zu befestigenden, von einem aus Metallblech gekanteten Profil gebildeten Führungsschiene (22), welche einen von einem im wesentlichen rechtwinklig und horizontal von der Korpuswand (24) vorstehenden Profilschenkel nach oben umgekanteten und von unten in die zugehörige, von einem an der Unterseite offenen Hohlprofil gebildete, abnehmbar an der Schublade (32) zu befestigenden Laufschiene (26) eingreifenden Profilschenkel (38) aufweist, an welchem im Innern der Laufschiene (26) Abrollbahnen für in einem langgestreckten Käfig (40) gehalterte Wälzkörper gebildet sind, die auf den Abrollbahnen der Führungsschiene (22) einerseits und von zugeordneten Bereichen der Innenfläche der Laufschiene (26) gebildeten Abrollbahnen andererseits abzurollen vermögen und so eine Längsverschiebung der Laufschiene (26) relativ zur Führungsschiene (22) ermöglichen, wobei ein zwischen zwei Endlagen verschwenkbarer und durch eine Federanordnung (56, 56') bistabil in die Schwenk-Endlagen vorgespannter Bauteil (54, 54') angeordnet ist, der in einem über den horizontalen Profilschenkel (36) der Führungsschiene (22) ins Korpusinnere vortretenden Abschnitt eine offen mündende Aufnahme (64, 64') für einen von der Laufschiene (22) nach unten vortretenden Vorsprung (50) aufweist, und der Vorsprung (50) und der verschwenkbare Bauteil (54, 54') in bezug auf die Laufschiene (26) bzw. die Führungsschiene (22) relativ zueinander so angeordnet sind, daß der Vorsprung (50) bei einer Verschiebung der Laufschiene (26) von der Schubladen-Öffnungsstellung in die Schubladen-Schließstellung bei Annäherung an die Schließstellung in die Aufnahme (64, 64') des in der der Schubladen-Öffnungsstellung zugeordneten Schwenk-Endlage stehenden verschwenkbaren Bauteils (54, 54') einfährt und dann nach Überfahren des Totpunkts des verschwenkbaren Bauteils von diesem federnd in die Schubladen-Schließstellung mitgenommen wird,
**dadurch gekennzeichnet,** daß der verschwenkbare Bauteil (54,54') in einem gesonderten langgestreckten an der Führungsschiene (22) befestigten Gehäuse (52, 52') um eine im wesentlichen senkrechte Achse gelagert ist und daß in Schubladen-Einschubrichtung gesehen unmittelbar vor der Aufnahme (64) des verschwenkbaren Bauteils (54) eine in der der Schubladen-Öffnungsstellung zugeordneten Schwenk-Endlage in den Weg des von der Laufschiene (26) vortretenden Vorsprungs (50) ins Gehäuse (52) zurückgezogene und in der der Schubladen-Schließstellung zugeordneten Schwenk-Endlage in den Weg des Vorsprungs (50) vorstehende, in Einschubrichtung durch federnde Verformung jedoch vom Vorsprung (50) überfahrbare Rastnase (82) vorgesehen ist.

2. Einzugsautomatik nach Anspruch 1, dadurch gekennzeichnet, daß das Gehäuse (52) lösbar an der Führungsschiene (22) befestigt ist.

3. Einzugsautomatik nach Anspruch 2, dadurch gekennzeichnet daß die Führungsschiene (22) im Übergangsbereich zwischen ihrem horizontalen (36) und dem hiervon rechtwinklig abgewinkelten, in die Laufschiene (26) eintretenden Profilschenkel (38) eine schlitzartige langgestreckte Aussparung (58) aufweist, in welche das Gehäuse (52) passend in die bestimmungsgemäße Befestigungsstellung einführbar ist, und daß das Gehäuse (52) einerseits die Einschubtiefe in die Aussparung (58) begrenzende Anschläge (60) und andererseits wenigstens zwei federnde Zungen (62) aufweist, deren beim Einführen des Gehäuses (52) in die Führungsschienen-Aussparung (58) federnd zurückdrängbare freien Enden in der bestimmungsgemäßen Befestigungsstellung hinter die korpuszugewandte Innenfläche des hochgekanteten Profilschenkels (58) auffedern und das Gehäuse (52) gegen Zurückziehen aus der Aussparung (58) sichern.

4. Einzugsautomatik nach einem der Ansprüche 1 bis 3, dadurch gekennzeichnet, daß der mit der Aufnahme (64) des verschwenkbaren Bauteils (54) zusammenwirkende Vorsprung (50) starr an der Laufschiene (26) befestigt ist.

5. Einzugsautomatik nach einem der Ansprüche 1 bis 3, dadurch gekennzeichnet, daß der mit der Aufnahme (64) im verschwenkbaren Bauteil (54) zusammenwirkende Vorsprung (50) starr an einem das korpusäußere Vorderende der Laufschiene (26) frontblendenseitig an der Schublade (32) halternden Befestigungsbeschlag (90) vorgesehen ist.

6. Einzugsautomatik nach Anspruch 5, dadurch gekennzeichnet, daß der Befestigungsbeschlag (90) und der Vorsprung (50) als integrales Kunststoff-Bauelement ausgebildet sind.

7. Einzugsautomatik nach einem der Ansprüche 1 bis 6, dadurch gekennzeichnet, daß im Gehäuse (52) eine mit dem verschwenkbaren Bauteil (54) zusammenwirkende Kulissenführung (70; 72; 74) ausgebildet ist, welche den verschwenkbaren Bauteil (54) in der der Schubladen-Öffnungsstellung zugeordneten Schwenk-Endlage zwangsläufig in die die offene Mündung der Aufnahme (64) in die mit dem Vorsprung (50) ausgerichtete Stellung führt und beim Einfahren des Vorsprungs (50) in die Aufnahme (64) bei der Schließbewegung nach Verschwenkung in die der Schubladen-Schließstellung zugeordnete Schwenk-Endlage einen zusätzlichen in Richtung der Schließbewegung verlaufenden Verschiebungsweg für den verschwenkbaren Bauteil (54) zur Verfügung stellt, und daß eine Feder (56) vorgesehen ist, welche auf den verschwenkbaren Bauteil (54) eine in Richtung der Schubladen-Schließstellung gerichtete Vorspannkraft ausübt.

8. Einzugsautomatik nach Anspruch 7, dadurch gekennzeichnet, daß im Gehäuse (52) wenigstens eine Kulissennut (74) eingearbeitet ist, welche über den größeren Teil ihrer Länge geradlinig in Schubladen-Verschiebungsrichtung verläuft, an ihrem korpusäußeren Ende jedoch in eine zur zugeordneten Korpuswand geführten bogenförmigen Endabschnitt (74) übergeht, und daß am verschwenkbaren Bauteil (54) mit Abstand voneinander zwei vortretende, in die Kulissennut (74) vortretende Zapfen (70; 72) ausgebildet sind, deren Lage so gewählt ist, daß der eine in der der Öffnungsstellung der Schublade (32) zugeordneten Endlage im bogenförmigen vorderen Abschnitt (74') der Kulissennut (74) steht, während der zweite Zapfen (72) im vorderen Endbereich des geradlinig verlaufenden Abschnitts der Kulissennut (74) steht.

9. Einzugsautomatik nach Anspruch 8, dadurch gekennzeichnet, daß der Angriffspunkt der Feder (56) am verschwenkbaren Bauteil (54) so gewählt ist, daß die Wirkungslinie der Federspannung bei in der Öffnungsstellung befindlichem verschwenkbaren Bauteil (54) zwischen den beiden Zapfen hindurch verläuft.

10. Einzugsautomatik nach einem der Ansprüche 7 bis 9, dadurch gekennzeichnet, daß die Feder eine am verschwenkbaren Bauteil (54) einerseits und am Gehäuse (52) andererseits angreifende, langgestreckte Schraubenfeder (56) ist, deren Länge so bemessen ist, daß sie in der Schubladen-Schließstellung eine Rest-Vorspannkraft auf den verschwenkbaren Bauteil (54) ausübt.

11. Einzugsautomatik nach einem der Ansprüche 8 bis 10, dadurch gekennzeichnet, daß die Schraubenfeder (56) in einer im wesentlichen parallel zum geradlinig verlaufenden Abschnitt der Kulissennut (74) verlaufenden langgestreckten Ausnehmung (80) des Gehäuses (52) angeordnet ist.

## Claims

1. Automatic telescopic device (46) for drawer runners (20), comprising a guide rail (22) formed by a profile section turned over from sheet metal to be secured to the carcass wall, said guide rail having a profiled flange (38) bent upwardly from a profiled flange projecting substantially at right angles and horizontally from the carcass wall (24) and engaging from below the associated runner (26) formed by a hollow profile section open at its underside to be removably secured to the drawer (32), and provided in the interior of the runner (26) with raceways for rolling elements which are held in an elongated cage (40) and can roll, on the one hand, on the raceways of the guide rail (22) and, on the other hand, on raceways formed by associated regions of the inner surface of the runner (26), thereby allowing for longitudinal displacement of the runner (26) relative to the guide rail (22), a component (54, 54') which can pivot between two end positions and is biased bistably into the end positions by means of a spring arrangement (56, 56') being provided and having an open-ended recess (64, 64') for a projection (50) projecting downwardly from the runner (22) in a portion projecting beyond the horizontal profiled flange (36) of the guide rail (22) into the interior of the carcass, and the projection (50) and the pivoting component (54, 54') being arranged relative to one another in relation to the runner (26) or the guide rail (22) in such a manner that, when the runner (26) is displaced from the open-drawer position to the closed-drawer position, as it approaches the closed position, the projection (50) moves into the recess (64, 64') in the pivoting component (54, 54') in the end position associated with the open-drawer position and then, once the dead centre of the pivoting component has been passed, is driven resiliently together with the latter into the closed-drawer position, characterised in that the pivoting component (54, 54') is mounted in a separate elongated housing (52, 52') secured to the guide rail (22) so as to pivot about a substantially perpendicular axis and that a detent (82) is provided immediately in front of the recess (64) in the pivoting component (54) as viewed in the direction of insertion of the drawer, wherein said detent is withdrawn into the housing (52) into the path of the projection (50) projecting from the runner (26) in the end position associated with the open-drawer position, and in the end position associated with the closed-drawer position projects into the path of the projection (50), but can be traversed by the projection (50) in the direction of insertion by means of resilient deformation.

2. Automatic telescopic device according to claim 1, characterised in that the housing (52) is removably secured to the guide rail (22).

3. Automatic telescopic device according to claim 2, characterised in that the guide rail (22) is provided in the transition region between its horizontal profiled flange (36) and the profiled flange (38) bent off at right angles therefrom and entering the runner (26) with a slot-shaped elongated recess (58) into which the housing (52) can be appropriately introduced into the proper securing position, and that the housing (52) is provided, on the one hand, with stops (60) delimiting the depth of insertion into the recess (58) and, on the other hand, with at least two resilient tongues (62), the free ends of which, which can be resiliently compressed when the housing (52) is inserted into the recess (58) in the guide rail, spring open behind the inner surface of the upwardly bent profiled flange (58) directed towards the carcass in the proper securing position and secure the housing (52) against removal from the recess (58).

4. Automatic telescopic device according to one of claims 1 to 3, characterised in that the projection (50) cooperating with the recess (64) in the pivoting component (54) is rigidly secured to the runner (26).

5. Automatic telescopic device according to one of claims 1 to 3, characterised in that the projection (50) cooperating with the recess (64) in the pivoting component (54) is rigidly provided on a securing fitting (90) holding the front end of the runner (26) outside the carcass on the front panel of the drawer (32).

6. Automatic telescopic device according to claim 5, characterised in that the securing fitting (90) and the projection (50) are made as an integral plastic component.

7. Automatic telescopic device according to one of claims 1 to 6, characterised in that a sliding guide (70; 72; 74) cooperating with the pivoting component (54) is formed in the housing (52) and guides the pivoting component (54) in the end position associated with the open-drawer position positively into the position in which the open end of the recess (64) is aligned with the projection (50) and, when the projection (50) enters the recess (64) during the closing movement, after pivoting into the end position associated with the closed-drawer position, provides an additional displacement path for the pivoting component (54) in the direction of the closing movement, and that a spring (56) is provided and exerts a biasing force on the pivoting component (54) in the direction of the closed-drawer position.

8. Automatic telescopic device according to claim 7, characterised in that at least one slide groove (74) is formed in the housing (52) and extends in a rectilinear manner in the direction of displacement of the drawer over the greater part of its length, but at its end outside the carcass passes over into an arcuate end portion (74) guided towards the associated carcass wall, and that two journals (70; 72) projecting into the slide groove (74) at a distance from one another are formed on the pivoting component (54), the position of said journals being selected so that one of them is situated in the arcuate front portion (74') of the slide groove (74) in the end position associated with the open-drawer position (32), while the second journal (72) is situated in the front end region of the rectilinear portion of the slide groove (74).

9. Automatic telescopic device according to claim 8, characterised in that the point of contact between the spring (56) and the pivoting component (54) is selected in such a manner that the line of application of the spring tension extends between the two journals when the pivoting component (54) is situated in the open position.

10. Automatic telescopic device according to one of claims 7 to 9, characterised in that the spring is an elongated helical spring (56) engaging at one end the pivoting component (54) and at the other end the housing (52), its length being such that it exerts a residual biasing force on the pivoting component (54) in the closed-drawer position.

11. Automatic telescopic device according to one of claims 8 to 10, characterised in that the helical spring (56) is arranged in an elongated recess (80) in the housing (52) extending substantially parallel to the rectilinear portion of the slide groove (74).

## Revendications

1. Mécanisme automatique d'introduction (46) pour guidages d'extraction de tiroirs (20), avec une glissière de guidage (22) a fixer sur la paroi de corps et constituée d'un profilé à arêtes vives, en tôle métallique, glissière de guidage qui présente une branche de profilé (38) rabattue d'une branche de profilé (36), faisant saillie sensiblement à angle droit et horizontalement de la paroi de corps (24) branche (38) rabattue vers le haut et s'engageant d'en bas dans la glissière de défilement (26) afférente, constituée par un profilé creux ouvert en face inférieure et devant être fixée de façon démontable sur le tiroir (32), branche de profilé (38) sur laquelle à l'intérieur de la glissière de défilement (26) des pistes de roulement sont constituées pour des corps de roulement maintenus dans une cage (40) allongée, ces corps de roulement permettant, d'une part, un roulement sur les pistes de roulement de la glissière de guidage (22) et, d'autre part, un roulement des pistes de roulement constituées par les zones associées de la surface intérieure de la glissière de défilement (26) et permettant ainsi un déplacement longitudinal de la glissière de défilement (26) par rapport à la glissière de guidage (22), un élément (54, 54') précontraint de façon bistable au moyen d'un dispositif à ressort (56, 56') dans les positions d'extrémité de pivotement, en pouvant pivoter entre deux positions d'extrémité, élément (54, 54') qui présente dans une section, faisant saillie à l'intérieur du corps sur la branche de profilé horizontale (36) de la glissière de guidage (22), un logement (64, 64') à embouchure ouverte, pour une saillie (50) se projetant vers le bas depuis la glissière de défilement (22) et la saillie (50) et l'élément de construction (54, 54') susceptible de pivoter étant disposés l'un par rapport à l'autre en faisant référence à la glissière de défilement (26) ou la piste de guidage (22), de manière que la saillie (50), lors d'un déplacement de la glissière de défilement (26) allant d'une position d'ouverture de tiroir à la position de fermeture de tiroir, lors de l'approche de la position de fermeture, pénètre dans le logement (64, 64') de l'élément (54, 54') pivotant, situé dans l'une des positions finales de pivotement associées à la position d'ouverture de tiroir et ensuite, après avoir passé le point mort de l'élément de construction pivotant, soit entraînée élastiquement par celui-ci dans la position de fermeture de tiroir,
caractérisé par le fait que l'élément (54, 54') pivotant est monté à rotation autour d'un axe sensiblement vertical, dans un carter (52, 52') séparé, allongé, fixé sur la glissière de guidage (22), que, en observant dans la direction de pénétration du tiroir, directement devant le logement (64) de l'élément (54) est prévu un ergot d'encliquetage (82) qui, dans une position finale de pivotement associée à la position d'ouverture de tiroir, se trouve en retrait dans le chemin allant de la saillie (50) se projetant depuis la glissière de défilement (26), à l'intérieur du carter (52) et qui, dans la position finale de pivotement associées à la position de fermeture de tiroir, se projette dans le chemin de la saillie (50), en pouvant cependant être franchi par la saillie (50), dans la direction de pénétration, par une déformation élastique.

2. Mécanisme automatique d'introduction selon la revendication 1, caractérisé par le fait que le carter (52) est fixé de façon désolidarisable sur la glissière de guidage (22).

3. Mécanisme automatique d'introduction selon la revendication 2, caractérisé par le fait que la glissière de guidage (22) présente, dans la zone de transition entre sa branche de profil horizontale (36) et la branche de profil (38) coudée à angle droit par rapport à celle-ci et pénétrant dans la glissière de défilement (26), un évidement (58) allongé, en fente, dans lequel le carter (52) peut être introduit avec ajustement dans la position de fixation conforme, et en ce que le carter (52) présente, d'une part, des butées (60) délimitant la profondeur de pénétration dans l'évidement (58) et, d'autre part, au moins deux languettes élastiques (62) dont, lors de l'introduction du carter (52) dans l'évidement de glissière de guidage (58), les extrémités libres pouvant être rétractées élastiquement s'ouvrent élastiquement dans la position de fixation conforme pour venir à l'arrière de la surface intérieure associée au corps, de la branche de profil (58) relevée et fixent le carter (52) pour empêcher toute rétraction depuis l'évidement (58).

4. Mécanisme automatique d'introduction selon l'une des revendications 1 à 3, caractérisé par le fait que la saillie (50) coopérant avec l'évidement (64) de l'élément (54) pivotant est fixée rigidement sur la glissière de défilement (26).

5. Mécanisme automatique d'introduction selon l'une des revendications 1 à 3, caractérisé par le fait que la saillie (50), coopérant avec le logement (64) dans l'élément (54) pivotant, est prévue montée rigidement sur une ferrure de fixation (90) maintenant l'extrémité avant, extérieure au corps, de la glissière de défilement (26), du côté du panneau avant, sur le tiroir (32).

6. Mécanisme automatique d'introduction selon la revendication 5, caractérisé par le fait que la ferrure de fixation (90) et la saillie (50) sont réalisées sous forme d'éléments de construction monoblocs en matière plastique.

7. Mécanisme automatique d'introduction selon l'une des revendications 1 à 6, caractérisé par le fait que dans le carter (52) est réalisé un guidage à coulisse (70; 72; 74) coopérant avec l'élément pivotant (54), guidage à coulisse qui, dans la position finale de pivotement associée à la position d'ouverture de tiroir, guide obligatoirement l'élément de construction pivotant (54) dans la position orientée en coïncidence avec la saillie (50) l'embouchure ouverte du logement (64) et qui, lors de l'introduction de la saillie (50) dans le logement (64), lors du mouvement de fermeture, après pivotement dans la position finale de pivotement associée à la position de fermeture de tiroir, met à disposition de l'élément pivotant (54) une course de coulissement supplémentaire s'étendant dans la direction du déplacement de fermeture, et qu'est prévu un ressort (56) qui exerce sur l'élément pivotant (54) une force de précontrainte orientée dans la direction de la position de fermeture de tiroir.

8. Mécanisme automatique d'introduction selon la revendication 7, caractérisé par le fait que dans le carter (52) est usinée au moins une rainure de coulisse (74) qui, sur la plus grande partie de sa longueur, s'étend rectiligne dans la direction de coulissement du tiroir, en se transformant, à son extrémité extérieure au corps cependant en une section d'extrémité (74) arquée, guidée par rapport à la paroi de corps associée, et en ce que sur l'élément pivotant (54) sont réalisés à distance l'un de l'autre deux tourillons (70; 72) faisant saillie, pénétrant dans la rainure de coulisse (74), tourillons dont la position est choisie de manière que l'un se situe dans la position finale associée à la position d'ouverture du tiroir (32), dans la section avant (74') arquée de la rainure de coulisse (74), tandis que le deuxième tourillon (72) se situe dans la zone d'extrémité avant de la section rectiligne de la rainure de coulisse (74).

9. Mécanisme automatique d'introduction selon la revendication 8, caractérisé par le fait que le point d'action du ressort (56) sur l'élément pivotant (54) est choisi tel que la ligne d'action de la contrainte du ressort passe entre les deux tourillons, lorsque l'élément (54) pivotant se trouve dans la position d'ouverture.

10. Mécanisme automatique d'introduction selon l'une des revendications 7 à 9, caractérisé par le fait que le ressort est un ressort hélicoïdal (56) allongé, agissant, d'une part, sur l'élément (54) pivotant et, d'autre part, sur le carter (52), ressort hélicoïdal dont la longueur est telle qu'il exerce dans la position de fermeture de tiroir une force de précontrainte résiduelle sur l'élément pivotant (54).

11. Mécanisme automatique d'introduction selon l'une des revendications 8 à 10, caractérisé par le fait que le ressort hélicoïdal (56) est disposé dans un évidement (80) du carter (52), qui est allongé et qui court dans une section, s'étendant sensiblement parallèlement à une section rectiligne, de la rainure de coulisse (74).
